# FASCICULE DE BREVET EUROPEEN

(11) **EP 2 636 435 B1**
(45) Date de publication et mention de la délivrance du brevet: **13.05.2015**
(21) Numéro de dépôt: 13157651.4
(22) Date de dépôt: 04.03.2013
(51) Int. Cl.: A63K 3/00, A63K 3/04, E01F 15/14, F16F 9/04

(54) **Mur de sécurité**
Sicherheitswand
Safety wall

(30) Priorité: 05.03.2012 LU 91956; 03.04.2012 BE 201200228
(43) Date de publication de la demande: 11.09.2013
(73) Titulaire: Target Plus, 1380 Lasne (BE)
(72) Inventeur: Grosjean, Patrick, 1380 Lasne (BE)
(74) Mandataire: Coulon, Ludivine

(56) Documents cités:
- WO-A1-98/33985
- FR-A1- 2 796 661
- FR-A1- 2 928 667
- FR-A1- 2 930 452
- US-A- 4 674 911

## Description

La présente invention se rapporte à un mur de sécurité destiné à être placé devant au moins un obstacle pour absorber partiellement un choc de collision avec ledit obstacle, ledit mur de sécurité comprenant un premier élément comportant une entrée agencée pour être reliée à une source d'air sous pression, ledit premier élément étant agencé pour être gonflé à une première pression prédéterminée au moyen d'air et présentant une zone de collision, ledit premier élément étant en outre connecté à un deuxième élément agencé pour être gonflé à une deuxième pression prédéterminée au moyen d'air.

Un tel mur de sécurité est connu par exemple du document FR2930452 décrivant une enveloppe comportant au moins un élément gonflable. Le mur de sécurité décrit dans ce document est destiné à la délimitation d'aires d'activités sportives ou de jeux. Plusieurs enveloppes comportant au moins un élément gonflable peuvent être placées les unes à côté des autres afin de former un mur de sécurité plus au moins long, les différentes enveloppes étant fixées à l'aide, par exemple, de bandes auto-agrippantes ou d'un système de fermeture à glissière.

Le document FR2928667 divulgue une barrière de sécurité déformable comprenant une structure souple équipée d'au moins un logement dans lequel est inséré un sac gonflable. Cette barrière de sécurité est destinée à être placée entre une voie de circulation et un support vertical afin d'amortir le choc lorsqu'un véhicule quitte accidentellement la voie de circulation. Avec une telle barrière de sécurité, l'amortissement du choc dépend de la pression prédéterminée et fixe à laquelle sont gonflés les sacs gonflables, une pression trop forte n'étant pas indiquée puisqu'elle durcirait la barrière de sécurité et induirait un effet « trampoline » en cas de choc et une pression trop faible ne permettant pas d'amortir suffisamment le choc.

Malheureusement, de tels murs de sécurité sont composés d'éléments gonflés selon une pression prédéterminée et fixée une fois que le mur de sécurité est en place. Lorsqu'un véhicule entre en collision avec de tels murs de sécurité, l'absorption du choc dépend donc de la pression prédéterminée au sein des éléments gonflables, quelle que soit la grandeur de la force de collision. Ainsi, de tels murs de sécurité ne sont pas adaptés pour l'absorption de tous les chocs, cette absorption étant limitée par la pression prédéterminée et fixe des éléments gonflables.

L'invention a pour but de pallier les inconvénients de l'état de la technique en procurant un mur de sécurité gonflable permettant une absorption spécifique des chocs, la pression au sein des éléments gonflables variant selon la grandeur de la force de collision exercée sur ledit mur de sécurité.

Ainsi, pour résoudre ces problèmes, il est prévu suivant l'invention, un mur de sécurité tel qu'indiqué au début caractérisé en ce que ledit premier élément communique avec ledit deuxième élément par l'intermédiaire d'au moins une valve de décompression permettant un transfert de l'air contenu dans ledit premier élément vers ledit deuxième élément au-delà d'un seuil prédéterminé de pression dans ledit premier élément, ledit deuxième élément présentant en outre au moins une valve d'évacuation externe de l'air agencée pour permettre un transfert de l'air contenu dans ledit deuxième élément vers un milieu environnant, au-delà d'un seuil prédéterminé de pression dans ledit deuxième élément.

Un tel mur de sécurité permet un absorption spécifique des chocs selon la grandeur de la force de collision car la pression au sein desdits éléments gonflables peut varier, l'air sous pression dans ledit premier élément gonflable présentant une zone de collision pouvant passer vers ledit deuxième élément gonflable au-delà d'un seuil prédéterminé de pression dans ledit premier élément gonflable par l'intermédiaire d'au moins une valve de décompression, ledit deuxième élément présentant en outre au moins une valve d'évacuation externe de l'air agencée pour permettre un transfert de l'air contenu dans ledit deuxième élément vers un milieu environnant, au-delà d'un seuil prédéterminé de pression dans ledit deuxième élément.

Un tel mur de sécurité permet donc à la pression initiale des éléments gonflables de varier selon la force de collision exercée contre le mur de sécurité. Avantageusement, cette variation de pression permet une absorption optimale du choc occasionné par une collision, la pression des éléments gonflables s'adaptant à la grandeur de la force de collision. Ainsi, les inconvénients rencontrés avec les murs de sécurités gonflables décrits dans l'état de la technique tel que l'effet « trampoline » (pression trop élevée des éléments gonflables) sont surmontés avec la présente invention.

Selon un mode de réalisation du mur de sécurité selon l'invention, ledit mur de sécurité comprend en outre un troisième élément connecté audit deuxième élément, lesdits deuxième et troisième éléments communicant entre eux par l'intermédiaire d'au moins une valve de décompression permettant un transfert de l'air contenu dans ledit troisième élément vers ledit deuxième élément au-delà d'un seuil prédéterminé de pression dans ledit troisième élément. La présence d'un troisième élément gonflable renforce l'efficacité dudit mur de sécurité, ce troisième élément contribuant à l'absorption spécifique de la force de collision. En effet, suite à une première absorption partielle de ladite force de collision par lesdits premier et deuxième éléments, ledit troisième élément peut encore absorber une partie de l'onde de choc résiduelle.

Selon un autre mode de réalisation du mur de sécurité selon l'invention, ledit troisième élément est divisé longitudinalement en un premier et en un deuxième compartiments.

Selon un autre mode de réalisation du mur de sécurité selon l'invention, ledit premier élément est divisé longitudinalement en un premier et en un deuxième compartiments.

Selon un autre mode de réalisation du mur de sécurité selon l'invention, ledit deuxième élément est divisé longitudinalement en un premier et en un deuxième compartiments.

Une division des différents éléments formant ledit mur de sécurité permet de répartir la force de collision au travers d'une pluralité de compartiments, ce qui contribue à une répartition optimale de ladite force de collision qui est ainsi d'autant mieux absorbée.

Avantageusement, lesdits premier et deuxième compartiments communiquent entre eux par l'intermédiaire d'au moins une valve de décompression. Cette communication entre lesdits premier et deuxième compartiments formés au départ d'un élément gonflable dudit mur de sécurité assure une absorption optimale de ladite force de collision, l'ai sous pression dudit premier compartiment pouvant passer vers ledit deuxième compartiment au-delà d'un seuil prédéterminé de pression dans ledit premier compartiment.

De préférence, ledit mur de sécurité selon l'invention comprend plusieurs entrées d'air connectées chacune à un composant (élément gonflable ou compartiment formé au départ d'un élément gonflable) dudit mur de sécurité. Les différents composants dudit mur de sécurité sont pressurisés selon une pression initiale qu'il convient de maintenir en permanence avant qu'une force de collision ne soit appliquée contre ledit mur de sécurité. A cette fin, plusieurs entrées d'air sous pression sont prévues et reliées chacune à un composant dudit mur de sécurité, l'air sous pression qui alimente ces différents composants étant fourni par un ou plusieurs compresseurs.

Préférentiellement, ledit mur de sécurité selon l'invention comprend des éléments de fixation pour le maintien en place dudit mur de sécurité. Il convient en effet de maintenir ledit mur de sécurité devant l'obstacle pour que ledit mur de sécurité ne bouge pas sous l'effet de ladite force de collision et qu'il puisse absorber efficacement ladite force de collision.

De préférence, lesdits éléments de fixation sont des sangles de fixation et/ou des anneaux dans lesquels passent un piton.

Avantageusement, ladite zone de collision comprend des bandes de rigidification. Lesdites bande de rigidification permettent le maintien du mur de sécurité dans une position adéquate assurant une absorption optimale de ladite force de collision. Ces bandes de rigidification peuvent également contribuer à une répartition optimale de ladite force de collision sur l'ensemble de ladite zone de collision dudit mur de sécurité.

De préférence, au moins un desdits éléments dudit mur de sécurité est surmonté par une bâche publicitaire.

Avantageusement, ledit mur de sécurité selon l'invention est formé par une succession de murs de sécurité placés côte à côte ou superposés.

D'autres formes du mur de sécurité suivant l'invention sont indiquées dans les revendications annexées.

L'invention porte également sur l'utilisation d'un mur de sécurité pour absorber un choc de collision.

D'autres formes d'utilisation d'un mur de sécurité suivant l'invention sont indiquées dans les revendications annexées.

D'autres caractéristiques, détails et avantages de l'invention ressortiront de la description donnée ci-après, à titre non limitatif et en faisant référence aux dessins annexés.
La figure 1 est une illustration d'un mode de réalisation du mur de sécurité selon l'invention.
La figure 2 est une autre illustration d'un mode de réalisation du mur de sécurité selon l'invention.
La figure 3 est une illustration d'un mur de sécurité selon l'invention où apparaissent les éléments de rigidification et de fixation dudit mur de sécurité.

Sur les figures, les éléments identiques ou analogues portent les mêmes références.

La figure 1 illustre un mur de sécurité selon un mode de réalisation selon l'invention comprenant un premier élément gonflable (1) et un deuxième élément gonflable (2) tous deux alimentés en air comprimé via des entrées (3) agencées pour être reliées à un compresseur (non illustré). Les premier (1) et deuxième (2) éléments gonflables communiquent entre eux par l'intermédiaire d'une valve de décompression (5) agencée pour permettre le passage de l'air contenu dans ledit premier élément (1) vers ledit deuxième élément (2) uniquement lorsque la pression de l'air dans ledit premier élément (1) est supérieure à une valeur seuil. Ledit deuxième élément comprend en outre une valve d'évacuation externe de l'air (6) agencée pour permettre une sortie de l'air dudit deuxième élément (2) vers un milieu environnant uniquement lorsque la pression de l'air dans ledit deuxième élément (2) est supérieure à une valeur seuil. Ainsi, lorsqu'une force de collision (F) est appliquée contre ledit mur de sécurité sur ladite zone de collision (4) et lorsque la valeur seuil de pression de l'air dans ledit premier élément (1) est dépassée, ladite valve de décompression (5) s'ouvre sous l'effet de la pression et permet un passage de l'air dudit premier élément (1) vers ledit deuxième élément (2) dont la valve d'évacuation externe (6) s'ouvre lorsque la pression de l'air au sein dudit deuxième élément (2) dépasse une valeur seuil. La force de collision (F) est donc d'abord absorbée partiellement dans ledit premier élément (1) puis dans ledit deuxième élément (2) où est passé, suite à l'application de ladite force de collision (F) sur ladite zone de collision (4), de l'air initialement contenu dans ledit premier élément (1). La valve d'évacuation externe (6) permet que la pression au sein dudit deuxième élément (2) ne soit pas excessive selon une valeur seuil définissant l'ouverture de ladite valve d'évacuation externe (6).

La figure 2 illustre un mur de sécurité selon un autre mode de réalisation selon l'invention comprenant les mêmes éléments que ceux décrits à la figure 1 mais comprenant en outre un troisième élément gonflable (7) alimenté en air comprimé via une entrée (3) agencée pour être reliée à un compresseur (non illustré), ledit troisième élément communicant avec ledit deuxième élément (2) par l'intermédiaire d'une valve de décompression (8) agencée pour permettre le passage de l'air contenu dans ledit troisième élément (7) vers ledit deuxième élément (2) uniquement lorsque la pression de l'air dans ledit troisième élément (7) est supérieure à une valeur seuil. Ainsi, lorsqu'une force de collision (F) est appliquée contre ledit mur de sécurité sur ladite zone de collision (4) et lorsque la valeur seuil de pression de l'air dans ledit premier élément (1) est dépassée, ladite valve de décompression (5) s'ouvre sous l'effet de la pression et permet un passage de l'air dudit premier élément (1) vers ledit deuxième élément (2) dont la valve d'évacuation externe (6) s'ouvre lorsque la pression de l'air au sein dudit deuxième élément (2) dépasse une valeur seuil. La force de collision (F) est donc d'abord absorbée partiellement dans ledit premier élément (1) puis dans ledit deuxième élément (2) et enfin dans ledit troisième élément (7). La valve d'évacuation externe (6) permet que la pression au sein dudit deuxième élément (2) ne soit pas excessive selon une valeur seuil définissant l'ouverture de ladite valve d'évacuation externe (6).

La figure 3 illustre un mur de sécurité selon l'invention comprenant un premier élément gonflable (1), un deuxième élément gonflable (2) et un troisième élément gonflable (7). Le premier élément gonflable (1) présente, sur la zone de collision (4), des bandes de rigidification (9) assurant le maintien du mur de sécurité, ledit mur de sécurité étant par ailleurs fixé au sol par l'intermédiaire d'éléments de fixation (10) eux-mêmes fixés au sol à l'aide d'un piton (11).

Il est bien entendu que la présente invention n'est en aucune façon limitée aux formes de réalisations décrites ci-dessus et que bien des modifications peuvent y être apportées sans sortir du cadre des revendications annexées.

## Revendications

1. Mur de sécurité destiné à être placé devant au moins un obstacle pour absorber partiellement un choc de collision avec ledit obstacle, ledit mur de sécurité comprenant un premier élément (1) comportant une entrée (3) agencée pour être reliée à une source d'air sous pression, ledit premier élément (1) étant agencé pour être gonflé à une première pression prédéterminée au moyen d'air et présentant une zone de collision (4), ledit premier élément (1) étant en outre connecté à un deuxième élément (2) agencé pour être gonflé à une deuxième pression prédéterminée au moyen d'air, **caractérisé en ce que**
ledit premier élément (1) communique avec ledit deuxième élément (2) par l'intermédiaire d'au moins une valve de décompression (5) permettant un transfert de l'air contenu dans ledit premier élément (1) vers ledit deuxième élément (2) au-delà d'un seuil prédéterminé de pression dans ledit premier élément (1), ledit deuxième élément (2) présentant en outre au moins une valve d'évacuation (6) externe de l'air agencée pour permettre un transfert de l'air contenu dans ledit deuxième élément (2) vers un milieu environnant, au-delà d'un seuil prédéterminé de pression dans ledit deuxième élément (2).

2. Mur de sécurité selon la revendication 1, **caractérisé en ce qu'**il comprend en outre un troisième élément (7) connecté audit deuxième élément (2), lesdits deuxième (2) et troisième (7) éléments communicant entre eux par l'intermédiaire d'au moins une valve de décompression (8) permettant un transfert de l'air contenu dans ledit troisième élément (7) vers ledit deuxième élément (2) au-delà d'un seuil prédéterminé de pression dans ledit troisième élément (7).

3. Mur de sécurité selon la revendication 2, **caractérisé en ce que** ledit troisième élément (7) est divisé longitudinalement en un premier et en un deuxième compartiments.

4. Mur de sécurité selon les revendications 1 à 3, **caractérisé en ce que** ledit premier élément (1) est divisé longitudinalement en un premier et en un deuxième compartiments.

5. Mur de sécurité selon les revendications 1 à 4, **caractérisé en ce que** ledit deuxième élément (2) est divisé longitudinalement en un premier et en un deuxième compartiments.

6. Mur de sécurité selon les revendications 3 à 5, **caractérisé en ce que** lesdits premier et deuxième compartiments communiquent entre eux par l'intermédiaire d'au moins une valve de décompression.

7. Mur de sécurité selon l'une quelconque des revendications 1 à 6, **caractérisé en ce qu'**il comprend plusieurs entrées (3) d'air connectées, chacune connectée à un élément dudit mur de sécurité.

8. Mur de sécurité selon l'une quelconque des revendications 1 à 7, **caractérisé en ce qu'**il comprend des éléments de fixation (10) pour le maintien en place dudit mur de sécurité.

9. Mur de sécurité selon la revendication 8, **caractérisé en ce que** lesdits éléments de fixation (10) sont des sangles de fixation et/ou des anneaux dans lesquels passe un piton (11).

10. Mur de sécurité selon l'une des quelconques revendications 1 à 9, **caractérisé en ce que** ladite zone de collision (4) comprend des bandes de rigidification (9).

11. Mur de sécurité selon l'une quelconque des revendications 1 à 10, **caractérisé en ce qu'**au moins un desdits éléments dudit mur de sécurité est surmonté par une bâche publicitaire.

12. Mur de sécurité selon l'une quelconque des revendications 1 à 11, **caractérisé en ce qu'**il est formé par une succession de murs de sécurité placés côte à côte ou superposés.

13. Utilisation d'un mur de sécurité selon l'une des quelconques revendications 1 à 12, pour absorber un choc de collision.

## Patentansprüche

1. Sicherheitswand zur Aufstellung vor zumindest einem Hindernis, um einen Aufprall auf das erwähnte Hindernis teilweise zu absorbieren, wobei die erwähnte Sicherheitswand ein erstes Element (1) umfasst, welches einen Einlass (3) aufweist, angeordnet, um mit einer Quelle von Druckluft verbunden zu werden, wobei das erwähnte erste Element (1) angeordnet ist, um bei einem ersten vorbestimmten Druck mithilfe von Luft aufgeblasen zu werden, und eine Aufprallzone (4) darstellt, und das erwähnte erste Element (1) ferner mit einem zweiten Element (2) verbunden ist, angeordnet, um bei einem zweiten vorbestimmten Druck mithilfe von Luft aufgeblasen zu werden, **dadurch gekennzeichnet, dass** das erwähnte erste Element (1) mit dem erwähnten zweiten Element (2) über zumindest ein Druckminderventil (5) kommuniziert, wodurch über einem vorbestimmten Druckgrenzwert im erwähnten ersten Element (1) eine Übertragung der im erwähnten ersten Element (1) enthaltenen Luft in das erwähnte zweite Element (2) möglich ist, und das erwähnte zweite Element (2) ferner zumindest ein externes Ablassventil (6) für die aufgenommene Luft aufweist, um über einem vorbestimmten Druckgrenzwert im erwähnten zweiten Element (2) eine Übertragung der im erwähnten zweiten Element (2) enthaltenen Luft an die Umgebung zu ermöglichen.

2. Sicherheitswand nach Anspruch 1, **dadurch gekennzeichnet, dass** sie ferner ein drittes Element (7) umfasst, welches mit dem erwähnten zweiten Element (2) verbunden ist, wobei das erwähnte zweite (2) und dritte Element (7) miteinander über zumindest ein Druckminderventil (8) kommunizieren, wodurch über einem vorbestimmten Druckgrenzwert im erwähnten dritten Element (7) eine Übertragung der im erwähnten dritten Element (7) enthaltenen Luft in das erwähnte zweite Element (2) möglich ist.

3. Sicherheitswand nach Anspruch 2, **dadurch gekennzeichnet, dass** das erwähnte dritte Element (7) in Längsrichtung in eine erste und eine zweite Kammer geteilt ist.

4. Sicherheitswand nach den Ansprüchen 1 bis 3, **dadurch gekennzeichnet, dass** das erwähnte erste Element (1) in Längsrichtung in eine erste und eine zweite Kammer geteilt ist.

5. Sicherheitswand nach den Ansprüchen 1 bis 4, **dadurch gekennzeichnet, dass** das erwähnte zweite Element (2) in Längsrichtung in eine erste und eine zweite Kammer geteilt ist.

6. Sicherheitswand nach den Ansprüchen 3 bis 5, **dadurch gekennzeichnet, dass** die erwähnten ersten und zweiten Kammern miteinander über mindestens ein Druckminderventil kommunizieren.

7. Sicherheitswand nach irgendeinem der Ansprüche 1 bis 6, **dadurch gekennzeichnet, dass** sie mehrere verbundene Lufteinlässe (3) umfasst, die jeweils mit einem Element der erwähnten Sicherheitswand verbunden sind.

8. Sicherheitswand nach irgendeinem der Ansprüche 1 bis 7, **dadurch gekennzeichnet, dass** sie Befestigungselemente (10) umfasst, um die erwähnte Sicherheitswand an Ort und Stelle zu halten.

9. Sicherheitswand nach Anspruch 8, **dadurch gekennzeichnet, dass** die erwähnten Befestigungselemente (10) Befestigungsgurte und/oder Ringe sind, in die eine Hakenschraube (11) eingreift.

10. Sicherheitswand nach irgendeinem der Ansprüche 1 bis 9, **dadurch gekennzeichnet, dass** die erwähnte Aufprallzone (4) Versteifungsrippen (9) umfasst.

11. Sicherheitswand nach irgendeinem der Ansprüche 1 bis 10, **dadurch gekennzeichnet, dass** zumindest eines der erwähnten Elemente der erwähnten Sicherheitswand mit einer Werbeplane überzogen ist.

12. Sicherheitswand nach irgendeinem der Ansprüche 1 bis 11, **dadurch gekennzeichnet, dass** sie aus einer Folge von Sicherheitswänden besteht, die neben- oder aufeinander aufgestellt sind.

13. Verwendung einer Sicherheitswand nach irgendeinem der Ansprüche 1 bis 12, um einen Aufprall zu absorbieren.

## Claims

1. A safety wall intended to be placed in front of at least one obstacle for partially absorbing a collision impact with the said obstacle, the said safety wall comprising a first element (1) comprising an intake (3) arranged to be connected to a pressurised air source, the said first element (1) being arranged so that it can be inflated with air to a first predetermined pressure and having a collision zone (4), the said first element (1) further being connected to a second element (2) arranged to be inflated with air to a second predetermined pressure, **characterized in that**:
the said first element (1) communicates with the said second element (2) via at least one decompression valve (5) allowing transfer of the air contained in the said first element (1) towards the said second element (2) over and above a pressure threshold in the said first element (1), the said second element (2) also having at least one evacuation valve (6) evacuating air externally and arranged to allow transfer of the air contained in said second element (2) towards a surrounding medium over and above a predetermined pressure threshold in said second element (2).

2. The safety wall according to claim 1, **characterized in that** it further comprises a third element (7) connected to the said second element (2), the said second (2) and third (7) elements communicating together via at least one decompression valve (8) allowing transfer of the air contained in said third element (7) towards the said second element (2) over and above a predetermined pressure threshold in said third element (7).

3. The safety wall according to claim 2, **characterized in that** the said third element (7) is divided longitudinally into a first and a second compartment.

4. The safety wall according to claim 1 to 3, **characterized in that** the said first element (1) is divided longitudinally into a first and a second compartment.

5. The safety wall according to claims 1 to 4, **characterized in that** the said second element (2) is divided longitudinally into a first and a second compartment.

6. The safety wall according to claims 3 to 5, **characterized in that** the said first and second compartments communicate together via at least one decompression valve.

7. The safety wall according to any of claims 1 to 6, **characterized in that** it comprises several air intakes (3) each connected to an element of the said safety wall.

8. The safety wall according to any of claims 1 to 7, **characterized in that** it comprises fixing elements (10) to hold the said safety wall in place.

9. The safety wall according to claim 8, **characterized in that** the said fixing elements (10) are securing straps and/or rings through which ring bolts (11) are passed.

10. The safety wall according to any of claims 1 to 9, **characterized in that** the said collision zone (4) comprises rigidifying strips (9).

11. The safety wall according to any of claims 1 to 10, **characterized in that** at least one of the said elements of the said safety wall is surmounted by an advertising banner.

12. The safety wall according to any of claims 1 to 11, **characterized in that** it is formed of a succession of safety walls placed side by side or superimposed.

13. The use of a safety wall according to any of claims 1 to 12 to absorb a collision impact.
